# EUROPÄISCHE PATENTSCHRIFT

(11) **EP 2 183 736 B1**
(45) Veröffentlichungstag und Bekanntmachung des Hinweises auf die Patenterteilung: **11.11.2015**
(21) Anmeldenummer: 08803223.0
(22) Anmeldetag: 26.08.2008
(51) Int. Cl.: G09F 3/16, G09F 3/20

(54) **KENNZEICHNUNGSVORRICHTUNG FÜR ELEKTRISCHE LEITUNGEN**
IDENTIFICATION DEVICE FOR ELECTRICAL LINES
DISPOSITIF D'IDENTIFICATION POUR LIGNES ÉLECTRIQUES

(30) Priorität: 07.09.2007 DE 202007012604 U
(43) Veröffentlichungstag der Anmeldung: 12.05.2010
(73) Patentinhaber: Weidmüller Interface GmbH & Co. KG, 32758 Detmold (DE)
(72) Erfinder: WIENEKE, Andreas, 32657 Lemgo (DE)
(74) Vertreter: Dantz, Jan Henning
(86) Internationale Anmeldenummer: PCT/EP2008/061154
(87) Internationale Veröffentlichungsnummer: WO 2009/033946

(56) Entgegenhaltungen:
- DE-A1- 10 114 890
- GB-A- 2 274 445

## Beschreibung

Die Erfindung bezieht sich auf eine Kennzeichnungsvorrichtung für elektrische Leitungen mit einer Trägerplatte, die mit einer Leitungsaufnahme ausgestattet ist und mit einem an einer Seite der Trägerplatte schwenkbar angelenkten Druckhebel, der an der der Schwenkachse gegenüberliegenden Seite mit der Trägerplatte verrastbar ist, dass die Leitungsaufnahme, bezogen auf den verrasteten Zustand des Druckhebels, an der inneren, dem Druckhebel zugewandten Seite der Trägerplatte angeordnet ist, dass der Druckhebel biegeelastisch und die Trägerplatte biegesteif ausgebildet ist.

Bei einer bekannten Kennzeichnungsvorrichtung ist die Trägerplatte im mittleren Bereich mit einem Gelenk versehen, so dass die beidseitig des Gelenkes liegenden Bereiche in eine Winkelstellung gebracht werden können. An der dem Druckhebel abgewandten Seite ist eine nach Art einer Klammer gestaltete Aufnahme für die Leitung vorgesehen. Wenn der Druckhebel mit der Trägerplatte verrastet ist, ist die klammerartige Aufnahme geschlossen, so dass die einliegende Leitung fixiert ist, bzw. die Kennzeichnungsvorrichtung an der Leitung festgelegt ist.

Bei einer anderen Kennzeichnungsvorrichtung ist die Trägerplatte ebenfalls im mittleren Bereich mit einem Gelenk versehen, die seitlichen Bereiche sind jedoch mit hinterschnittenen Stegen versehen. Wenn die Trägerplatte in eine ebene Stellung gebracht wird, lässt sich von der Seite her eine ebene Platte zwischen die hinterschnittenen Stege einschieben, so dass dadurch die Kennzeichnungsvorrichtung fixiert ist bzw. an der Leitung festgelegt ist.

Die Bauhöhe ist bei diesen vorbekannten Kennzeichnungsvorrichtungen, bedingt durch die die Kabelaufnahme bildenden Klammern relativ groß, so dass entsprechende Einbauräume notwendig sind, die jedoch häufig bei den elektrischen Installationen nicht vorhanden sind, da diese üblicherweise eine Vielzahl von elektrischen Leitungen aufweisen.

Aus der GB 2 274 445 A ist eine Kennzeichnungsvorrichtung bekannt, die aus einer formstabilen Trägerplatte und einer elastisch verformbaren Druckplatte besteht, die über ein Filmscharnier miteinander verbunden sind. Im mittleren Bereich der Trägerplatte ist eine nach außen ausgeformte Leitungsaufnahme vorgesehen. Die Druckplatte weist an der dem Filmscharnier gegenüberliegenden Seite eine Rastwulst auf, die in eine entsprechende Nut der Trägerplatte eingreift. Die Leitungsaufnahme und die die Nut begrenzenden Wandungen stehen gegenüber der unteren, der Druckplatte gegenüberliegenden Seite vor und sind beim Ansetzen der Kennzeichnungsvorrichtung hinderlich. Darüber hinaus ist der benötigte Einbauraum relativ groß.

Aus der DE 101 14 890 A1 ist ein Kabelschild bekannt, welches gemäß einer ersten Ausführung aus zwei Klemmleisten gebildet ist, die über ein Filmscharnier miteinander verbunden sind. Die beiden Klemmleisten werden nach dem Einlegen der Leitung miteinander verrastet, wodurch sich eine ovale Querschnittsform ergibt, die auch für den Einbau in beengte Einbauräume hinderlich ist.

Der Erfindung liegt die Aufgabe zugrunde, eine Kennzeichnungsvorrichtung der eingangs näher beschriebenen Art so zu gestalten, dass die Bauhöhe gegenüber den bekannten Ausführungen verringert wird, wenn der Druckhebel mit der Trägerplatte verrastet ist.

Die gestellte Aufgabe wird durch die Merkmale von Anspruch 1 gelöst, indem die Leitungsaufnahme aus mindestens zwei im Abstand zueinander angeordneten Aufnahmeprismen gebildet ist, dass die mit der elektrischen Leitung in Kontakt bringbaren Flächen der Aufnahmeprismen unter einem stumpfen Winkel stehen, und dass der Druckhebel lagegerecht zu den Aufnahmeprismen ein Druckstück aufweist.

Der Druckhebel kann nun so gestaltet werden, dass im mit der Trägerplatte verrasteten zustand eine geringstmögliche Bauhöhe erreicht wird. Da er biegeelastisch ist, kann die Kennzeichnungsvorrichtung auch an elektrische Leitungen mit unterschiedlichen Durchmessern festgeklemmt werden. Da die Trägerplatte und der Druckhebel ein einstückiges Kunststoffformteil bilden, ist eine besonders wirtschaftliche Fertigung mit einem entsprechend ausgelegten Werkzeug im Spritzgussverfahren möglich. Die Trägerplatte kann ebenfalls biegeelastisch sein. In bevorzugter Ausführung ist jedoch vorgesehen, dass sie biegesteif gestaltet ist. Es ist ferner vorgesehen, dass die Leitungsaufnahme im mittleren Bereich der Trägerplatte vorgesehen ist. Dadurch wird die elastische Verformung des Druckhebels im verrasteten Zustand begünstigt, da die Abstände zwischen der Leitungsaufnahme und den seitlichen Kanten des Druckhebels größtmöglich sind.

Es ist ferner vorgesehen, das die Leitungsaufnahme aus mindestens zwei im Abstand zueinander angeordneten Aufnahmeprismen gebildet ist. Die die eingelegte elektrische Leitung kontaktierenden Flächen stehen dann unter einem stumpfen Winkel zueinander, so dass optimale Voraussetzungen für das Ansetzen der Kennzeichnungsvorrichtung an elektrische Leitungen unterschiedlichen Durchmessers gegeben sind. Ferner sind die Aufnahmeprismen so gestaltet, dass nach dem Festklemmen an der elektrischen Leitung diese parallel und im Abstand zur Schwenkachse des Druckhebels verläuft.

Es ist ferner vorgesehen, dass der Druckhebel mittels eines Scharniers, vorzugsweise eines Filmscharniers an der Trägerplatte festgelegt ist. Diese Trägerplatte ist viereckig gestaltet, wobei die Längsseiten deutlich länger sind als die Querkanten. Das Scharnier ist an einer Querkante und die Rastelemente der Trägerplatte und des Druckhebels sind an der gegenüberliegenden Querkante angesetzt oder angeformt.

Damit der Druckhebel für die elastische Verformung bezüglich der unterschiedlichen Durchmesser der elektrischen Leitungen hinreichend verformbar ist, dass jedoch die auf die elektrische Leitung wirkende Druckkraft ausreichend ist, ist vorgesehen, dass der Druckhebel lagegerecht zu der Leitungsaufnahme ein den Druckhebel verstärkendes Druckstück aufweist. Dadurch ist der Druckhebel in diesem Bereich, wenn überhaupt, nur geringfügig elastisch verformbar. Damit die elastische Verformung des Druckhebels in an dem Druckstück angrenzenden Bereichen ohne Aufbringen von besonders hohen Kräften möglich ist, ist vorgesehen, dass der Druckhebel in an dem Druckstück angrenzenden Bereichen zumindest an einer Längsseite mit einer Ausnehmung versehen ist, so dass die Breite gegenüber den Endbereichen reduziert ist.

Zur Verrastung des Druckhebels mit der Trägerplatte ist ferner noch vorgesehen, dass an der Trägerplatte an der dem Scharnier gegenüberliegenden Seite mindestens eine Rastnase angeformt ist, die an der die Leitungsaufnahme aufweisenden Seite angeordnet ist.

Es ist ferner vorgesehen, dass zur elastischen Verformung des dem Scharnier abgewandt liegenden Endbereiches des Druckhebels zwecks der Verrastung mit der Trägerplatte dieser Endbereich eine Durchbrechung aufweist. Es ist ferner vorgesehen, dass der äußere an die Durchbrechung angrenzende äußere Randbereich zwecks der Verrastung eine Rastausnehmung aufweist, in die die an die Trägerplatte angesetzte oder angeformte Rastnase verriegelnd eingreifbar ist.

Zur Anpassung an die unterschiedlichen Durchmesser der elektrischen Leitungen ist vorgesehen, dass der Druckhebel beidseitig des Druckstückes mehrfach abgewinkelt ist. Dadurch wird für alle Durchmesser eine ausreichende elastische Verformung möglich, so dass die Klemmkräfte ausreichend sind, damit sich die Kennzeichnungsvorrichtung nicht verschiebt.

Es ist ferner noch vorgesehen, dass die Rastnase hinterschnitten ist, die von der Rastausnehmung in der verrasteten Stellung der Kennzeichnungsvorrichtung hintergriffen ist, und dass die dem Scharnier abgewandte Fläche der Rastnase als Schrägfläche ausgebildet ist, wobei der zur Trägerplatte eingeschlossene Winkel ein spitzer Winkel ist, der vorzugsweise unterhalb von 90° liegt. Es ist ferner vorgesehen, dass die Schrägfläche in einem Bogen verläuft. Daraus ergibt sich der Vorteil, dass insbesondere bei Leitungen mit einem relativ großen Durchmesser der die Rastausnehmung aufweisende Rastrand entlang dieser Fläche geschoben wird. Die Rastnase ist ferner so ausgeführt, dass die Kraft, die eine Leitung auf das Druckstück ausübt den Druckhebel in die Rastnase hineinzieht, so dass eine sichere Verriegelung gegeben ist. Damit diese Verriegelung gegen unbeabsichtigtes Öffnen gesichert ist, ist die Rastnase hinterschnitten.

Anhand der beiliegenden Zeichnungen wird die Erfindung noch näher erläutert.

Es zeigen:
- Figur 1: ein Ausführungsbeispiel der erfindungsgemäßen Kennzeichnungsvorrichtung in perspektivischer Darstellung, bei der der Druckhebel in die Ebene der Trägerplatte geschwenkt ist
- Figur 2: eine der Figur 1 entsprechende Seitenansicht
- Figuren 3 bis 6: die Druckplatte in verschiedenen Stellungen bis hin zur Verrastung mit der Trägerplatte und
- Figuren 7 bis 9: die an elektrische Leitungen unterschiedlichen Durchmessers angesetzte Kennzeichnungsvorrichtung
- Figur 10: eine der Figur 1 entsprechende Darstellung, jedoch in einer um 180° gedrehten Stellung.

Die Kennzeichnungsvorrichtung 1 gemäß der Figur 1 besteht aus einer formstabilen Trägerplatte 2 und einem Druckhebel 3, der mittels eines Scharniers in Form eines Filmscharniers 4 an einem Querrand der Trägerplatte 2 festgelegt ist. Wie die Figur 1 zeigt, ist die Trägerplatte 2 viereckig ausgebildet, wobei die beiden Längsseiten deutlich größer sind als die beiden Querseiten. Die Trägerplatte 2 ist im dargestellten Ausführungsbeispiel mit zwei prismenförmigen Leitungsaufnahmen 5 ausgestattet, die in geringen Abständen sowie im mittleren Bereich zu den Längsseiten stehen. Wie die Figuren 2 bis 9 zeigen, stehen die die elektrische Leitung 11 kontaktierenden Flächen unter einem stumpfen Winkel zueinander. Der Druckhebel 3 ist im mittleren Bereich mit einem Druckstück 6 versehen, welches im verrasteten Zustand des Druckhebels 3 lagegerecht zu den prismenförmigen Leitungsaufnahmen 5 steht. Damit der Druckhebel 3 ausreichend elastisch ist, um an elektrische Leitungen unterschiedlichen Durchmessers festgeklemmt zu werden, ist dieser an einer Längsseite mit einer Ausnehmung 8 versehen. An der Trägerplatte 2 ist an dem dem Scharnier 4 gegenüberliegenden Randbereich eine Rastnase 9 angesetzt oder angeformt. Der Druckhebel 3 ist an dem dem Scharnier 4 abgewandten Endbereich ebenfalls mit einer Durchbrechung 7 versehen, wobei der äußere, freie Randbereich hinterschnitten ist und einen Rastrand 10 bildet. Wie die Figur 1 ferner zeigt, steht das Druckstück 6 beidseitig gegenüber den der Ausnehmung 8 zugeordneten Rändern vor.

Die Figur 2 zeigt die Kennzeichnungsvorrichtung 1 in der Ausgangsstellung, bei der entsprechend der Figur 1 der Klemmhebel 3 in die Ebene der Trägerplatte 2 geschwenkt ist. Zum Festlegen einer in die prismenförmigen Leitungsaufnahmen 5 eingelegten elektrischen Leitung 11 wird der Druckhebel 3 entlang der Achse des Scharniers 4 um einen Winkel geschwenkt, der im Bereich von 180° liegt.

Gemäß der Figur 3 steht das Druckstück 6 noch im Abstand zur elektrischen Leitung 11, während gemäß der Darstellung nach der Figur 4 dieses Druckstück 6 die elektrische Leitung 11 kontaktiert, wobei jedoch der Druckhebel 3 noch die ursprüngliche Ausgangsform beibehält. Entsprechend der Figur 5 wird nunmehr auf den dem Scharnier 4 gegenüberliegenden Randbereich des Druckhebels 3 manuell eine Druckkraft aufgebracht, die eine Verformung des Druckhebels 3 bewirkt. Diese Verformung ist entsprechend der Figur 6 so groß, dass der Rastrand 10 des Druckhebels 3 die an der Trägerplatte 2 angesetzte Rastnase 9 hintergreift.

Die Figuren 2 bis 9 zeigen, dass der Druckhebel 3 beidseitig des Druckstückes 6 mehrfach, im gezeichneten Ausführungsbeispiel zweimal abgewinkelt ist. Dadurch wird eine größtmögliche Verformung des Druckhebels 3 erreicht, so dass entsprechend den Figuren 7 bis 9 die Anpassung an unterschiedliche Durchmesser der elektrischen Leitungen 11 gegeben ist. Durch diese Gestaltung wird auch eine Typenvielfalt für den Hersteller und den Anwender vermieden.

Wie die Figuren zeigen, ist die an die Trägerplatte 2 angeformte Rastnase 9 mit einer Schrägfläche 12 versehen, die den Leitungsaufnahmen 5 abgewandt liegt. Der zur Ebene der Trägerplatte 2 eingeschlossene Winkel ist ein spitzer Winkel, liegt jedoch unterhalb von 90°. Die Schrägfläche 12 ist leicht bogenförmig ausgebildet. Durch die vorstehend beschriebene Gestaltung der Rastnase 9 wird erreicht, dass durch die Kraft, die eine Leitung 11 auf das Druckstück 6 ausübt der Druckhebel in die Hinterschneidung 13 der Rastnase 9 hineingezogen wird. Darüber hinaus ist die Verrastung gegen unbeabsichtigtes Lösen noch zusätzlich gesichert.

Die Figur 10 zeigt dass der Rastnase 9 noch eine Rastausnehmung 14 zugeordnet ist, die an der die Durchbrechung 7 aufweisenden Seite des Rastrandes 10 vorgesehen ist.

Die Erfindung ist nicht auf das dargestellte Ausführungsbeispiel beschränkt. Wesentlich ist, dass die Leitungsaufnahme 5 für die elektrische Leitung 11, bezogen auf den verrasteten Zustand des Druckhebels 3, an der Innenseite der Trägerplatte 2 angeordnet ist, wobei der Druckhebel 3 biegeelastisch gestaltet ist.

## Patentansprüche

1. Kennzeichnungsvorrichtung (1) für elektrische Leitungen (11) mit einer Trägerplatte (2), die mit wenigstens einer Leitungsaufnahme (5) ausgestattet ist und mit einem an einer Seite der Trägerplatte (2) schwenkbar angelenkten Druckhebel (3), der an der der Schwenkachse gegenüberliegenden Seite mit der Trägerplatte (2) verrastbar ist, dass die Leitungsaufnahme (5), bezogen auf den verrasteten Zustand des Druckhebels (3), an der inneren, dem Druckhebel (3) zugewandten Seite der Trägerplatte (2) angeordnet ist, dass der Druckhebel (3) biegeelastisch und dass die Trägerplatte (2) biegesteif ausgebildet ist, **dadurch gekennzeichnet, dass** die Leitungsaufnahme aus mindestens zwei im Abstand zueinander angeordneten Aufnahmeprismen (5) gebildet ist, dass die mit der elektrischen Leitung (11) in Kontakt bringbaren Flächen der Aufnahmeprismen (5) unter einem stumpfen Winkel zueinander stehen, und dass der Druckhebel (3) lagegerecht zu den Aufnahmeprismen (5) ein Druckstück (6) aufweist.

2. Kennzeichnungsvorrichtung nach Anspruch 1, **dadurch gekennzeichnet, dass** der Druckhebel (3) mittels eines Scharniers, vorzugsweise mittels eines Filmscharniers (4), an der Trägerplatte (2) angelenkt ist.

3. Kennzeichnungsvorrichtung nach Anspruch 1 oder 2, **dadurch gekennzeichnet, dass** die Trägerplatte (2) viereckig ausgebildet ist, wobei die Längskanten größer sind als die Querkanten und dass das Scharnier (4) an einer Querkante angesetzt bzw. angeformt ist.

4. Kennzeichnungsvorrichtung nach einem oder mehreren der vorstehenden Ansprüche, **dadurch gekennzeichnet, dass** der Druckhebel (3) an mindestens einer Längsseite und im mittleren Bereich eine Ausnehmung (8) aufweist.

5. Kennzeichnungsvorrichtung nach einem oder mehreren der vorstehenden Ansprüche, **dadurch gekennzeichnet, dass** an der Trägerplatte (2) an der dem Scharnier (4) gegenüberliegenden Seite eine Rastnase (9) zur Verrastung mit dem Druckhebel (3) angeformt ist, die an der die Leitungsaufnahme (5) aufweisenden Seite angeordnet ist.

6. Kennzeichnungsvorrichtung nach einem oder mehreren der vorstehenden Ansprüche, **dadurch gekennzeichnet, dass** der Druckhebel (3) an dem dem Scharnier (4) gegenüberliegenden Endbereich mit einer Durchbrechung (7) versehen ist.

7. Kennzeichnungsvorrichtung nach einem oder mehreren der vorstehenden Ansprüche, **dadurch gekennzeichnet, dass** die Rastnase (9) eine Hinterschneidung (13) aufweist, die von der Rastausnehmung (14) des Rastrandes (10) in der verrasteten Stellung der Kennzeichnungsvorrichtung (1) hintergriffen ist, und dass die dem Scharnier (4) abgewandte Fläche als Schrägfläche (12) ausgebildet ist, wobei der zur Ebene der Trägerplatte (2) eingeschlossene Winkel ein spitzer Winkel ist, der unterhalb von 90° liegt.

8. Kennzeichnungsvorrichtung nach Anspruch 7, **dadurch gekennzeichnet, dass** die Schrägfläche (12) bogenförmig verläuft.

9. Kennzeichnungsvorrichtung nach Anspruch 7 oder 8, **dadurch gekennzeichnet, dass** der Rastrand (10) an der der Durchbrechung (7) zugewandten Seite mit einer Rastausnehmung (14) versehen ist.

10. Kennzeichnungsvorrichtung nach einem oder mehreren der vorstehenden Ansprüche, **dadurch gekennzeichnet, dass** der Druckhebel (3) beidseitig des Druckstückes (6) mehrfach, vorzugsweise zweimal abgewinkelt ist.

## Claims

1. An identification apparatus (1) for electrical lines (11), comprising a support plate (2) which is provided with at least one line receiving element (5) and a pressure lever (3) which is pivotably coupled to one side of the support plate (2), which pressure lever can be latched onto the support plate (2) on the side opposite the pivoting axis, the line receiving element (5), relating to the latched state of the pressure lever (3), is arranged on the inner side of the support plate (2) facing the pressure lever (3), the pressure lever (3) is formed to be flexible and the support plate (2) is formed to be deflection-resistant, **characterized in that** the line receiving element is formed by at least two receiving prisms (5) which are arranged at a distance from each other, the surfaces of the receiving prisms (5) which can be brought into contact with the electrical line (11) are disposed at an obtuse angle in relation to each other, and the pressure lever (3) comprises a pressure piece (6) which is in correct position with respect to the receiving prisms (5).

2. An identification apparatus according to claim 1, **characterized in that** the pressure lever (3) is linked to the support plate (2) by means of a hinge, preferably by means of a film hinge (4).

3. An identification apparatus according to claim 1 or 2, **characterized in that** the support plate (2) is formed as a quadrangle, wherein the longitudinal edges are greater than the transverse edges, and the hinge (4) is fixed to or integrally formed on a transverse edge.

4. An identification apparatus according to one or several of the preceding claims, **characterized in that** the pressure lever (3) comprises a recess (8) on at least one longitudinal side and in the middle region.

5. An identification apparatus according to one or several of the preceding claims, **characterized in that** a detent lug (9) for latching onto the pressure lever (3) is integrally formed on the support plate (2) on the side opposite the hinge (4), which detent lug is arranged on the side comprising the line receiving element (5).

6. An identification apparatus according to one or several of the preceding claims, **characterized in that** the pressure lever (3) is provided with a breakthrough (7) in the end region opposite the hinge (4).

7. An identification apparatus according to one or several of the preceding claims, **characterized in that** the detent lug (9) comprises an undercut (13), which is engaged by the latching recess (14) of the latching edge (10) in the latched position of the identification apparatus (1), and the surface facing away from the hinge (4) is formed as an oblique surface (12), wherein the angle enclosed in relation to the plane of the support plate (2) is an acute angle which lies beneath 90°.

8. An identification apparatus according to claim 7, **characterized in that** the oblique surface (12) extends in an arc-shaped manner.

9. An identification apparatus according to claim 7 or 8, **characterized in that** the latching edge (10) is provided with a latching recess (14) on the side facing the breakthrough (7).

10. An identification apparatus according to one or several of the preceding claims, **characterized in that** the pressure lever (3) is angled several times, preferably twice, on both sides of the pressure piece (6).

## Revendications

1. Dispositif de détrompage (1) pour lignes électriques (11) avec une plaque de support (2) munie d'au moins un logement de ligne (5) et avec un levier d'appui (3) articulé de façon pivotante sur un côté de la plaque de support (2), qui peut être encliqueté avec la plaque de support (2) sur le côté faisant face à l'axe de pivotement, dans lequel le logement de ligne (5) est disposé, par rapport à l'état encliqueté du levier d'appui (3), sur la face intérieure de la plaque de support (2) orientée vers le levier d'appui (3), dans lequel le levier d'appui (3) est élastique en flexion et la plaque de support (2) rigide en flexion, **caractérisé en ce que** le logement de ligne est formé d'au moins deux prismes de réception (5) disposés à distance l'un de l'autre, **en ce que** les surfaces des prismes de réception (5) pouvant être mises en contact avec la ligne électrique (11) forment ensemble un angle obtus et **en ce que** le levier d'appui (3) présente un élément d'appui (6) dont la position correspond aux prismes de réception (5).

2. Dispositif de détrompage selon la revendication 1, **caractérisé en ce que** le levier d'appui (3) est articulé sur la plaque de support (2) au moyen d'une charnière, de préférence d'une charnière souple (4).

3. Dispositif de détrompage selon la revendication 1 ou 2, **caractérisé en ce que** la plaque de support (2) est quadrangulaire, les côtés longitudinaux étant plus grands que les côtés transversaux et la charnière (4) étant posée ou formée sur un côté transversal.

4. Dispositif de détrompage selon une ou plusieurs des revendications précédentes, **caractérisé en ce que** le levier d'appui (3) présente un évidement (8) sur au moins un côté longitudinal et dans la zone centrale.

5. Dispositif de détrompage selon une ou plusieurs des revendications précédentes, **caractérisé en ce qu'**il est prévu formé sur la plaque de support (2) sur le côté opposé à la charnière (4) un ergot d'encliquetage (9) pour l'encliquetage avec le levier d'appui (3), qui est disposé sur le côté tourné vers le logement de ligne (5).

6. Dispositif de détrompage selon une ou plusieurs des revendications précédentes, **caractérisé en ce que** le levier d'appui (3) est muni d'une ouverture (7) dans la partie d'extrémité faisant face à la charnière (4).

7. Dispositif de détrompage selon une ou plusieurs des revendications précédentes, **caractérisé en ce que** l'ergot d'encliquetage (9) présente une contre-dépouille (13) qui est saisie par derrière par l'évidement d'encliquetage (14) du bord d'encliquetage (10) dans la position encliquetée du dispositif de détrompage (1) et **en ce que** la surface tournée à l'opposé de la charnière (4) est conformée comme une surface oblique (12), l'angle formé par rapport au plan de la plaque de support (2) étant un angle aigu de moins de 90°.

8. Dispositif de détrompage selon la revendication 7, **caractérisé en ce que** la surface oblique (12) suit un arc de cercle.

9. Dispositif de détrompage selon la revendication 7 ou 8, **caractérisé en ce que** le bord d'encliquetage (10) est muni, du côté tourné vers l'ouverture (7), d'un évidement d'encliquetage (14).

10. Dispositif de détrompage selon une ou plusieurs des revendications précédentes, **caractérisé en ce que** le levier d'appui (3) est coudé plusieurs fois, de préférence deux fois, de part et d'autre de l'élément d'appui (6).
